# FASCICULE DE BREVET EUROPEEN

(11) **EP 0 174 248 B1**
(45) Date de publication et mention de la délivrance du brevet: **01.06.1988**
(21) Numéro de dépôt: 85401674.8
(22) Date de dépôt: 22.08.1985
(51) Int. Cl.: B01F 15/02

(54) **Installation de préparation de colles d'amidon**
Vorrichtung zum Bereiten von Stärkekleister
Device for preparing starch glue

(30) Priorité: 24.08.1984 FR 8413206
(43) Date de publication de la demande: 12.03.1986
(73) Titulaire: Roquette Frères, F-62136 Lestrem (FR)
(72) Inventeur: Roetynck, Michel, F-59940 Estaires (FR); Clabaux, Michel, F-62136 Lestrem (FR)
(74) Mandataire: Koch, Gustave

(56) Documents cités:
- EP-A- 0 051 883
- EP-A- 0 096 935
- CH-A- 331 294
- FR-A- 2 283 937
- US-A- 3 830 473
- US-A- 3 945 616
- US-A- 3 948 491

## Description

L'invention a pour objet une installation de préparation de colles d'amidon destinée à l'industrie notamment papetière et plus particulièrement à la fabrication du carton ondulé.

Dans les installations de ce type qui existent déjà, par exemple dans l'industrie du carton ondulé, on prépare la colle, généralement par voie discontinue, en quantités finies successives, à l'intérieur d'une enceinte d'axe vertical, équipée:
- de moyens d'agitation disposés à proximité de son fond, ainsi, que
- de moyens propres à amener en quantités déterminées tous le constituants nécessaires à la préparation de la colle et en particulier l'amidon.

L'amidon est mis en oeuvre à sec sous forme de poudre commerciale, délivré par des moyens pneumatiques au niveau des moyens d'agitation c'est-à-dire au sein de la colle en préparation.

Par amidon, on entend, dans tout le texte, les amidons natifs de toutes provenances (blé, maïs, maïs cireux, maïs à haute teneur en amylose, pomme de terre, manioc et autres) ainsi que les amidons modifiés correspondants qui peuvent être obtenus notamment par modification phyisique ou chimique de l'amidon natif.

Il est amené par une tuyauterie qui, depuis un niveau supérieur à l'enceinte, est coudée vers le bas plongeant ainsi dans l'enceinte et se prolonge à l'intérieur de l'enceinte, suivant une direction sensiblement parallèle à l'axe vertical de celle-ci jusqu'au niveau des moyens d'agitation.

L'inconvénient des installations en question réside dans le fait qu'à une hauteur de la tuyauterie (parallèle à l'axe de l'enceinte) qui correspond au niveau final de la colle contenue dans cette dernière, il se produit au bout de quelques cycles de fabrication, un dépôt sur la paroi intérieure de la tuyauterie par suite de remontées de colle, dépôt qui se traduit par un rétrécissement intérieur de celle-ci; un tel rétrécissement de la section de la tuyauterie occasionne une perte de charge dans le circuit d'alimentation en amidon pulvérulent et provoque un allongement croissant des temps d'introduction de l'amidon.

Ce dépôt doit être enlevé dès qu'il devient un tant soit peu important et le bon fonctionnement de l'installation implique, par conséquent, de fréquents nettoyages qui peuvent être réalisés par ramonage mécanique et/ou lavage avec de l'eau sous pression..

Einvention a pour but, surtout, de remédier à cet inconvénient et de fournir une installation du genre en question qui réponde mieux que celles qui existent déjà aux divers desiderata de la pratique et dans laquelle, notamment, se trouve supprimée ou du moins largement espacée la nécessité des nettoyages de la tuyauterie d'amenée de l'amidon pulvérulent.

Or, la Société Demanderesse a le mérite d'avoir pu déterminer que ce but pouvait être atteint dès lors que la tuyauterie d'alimentation de l'enceinte en amidon, acheminée par des moyens pneumatiques, traverse la paroi de l'enceinte depuis l'extérieur et vers l'intérieur de celle-ci à un niveau proche de la partie inférieure de l'enceinte voisin des moyens d'agitation disposés à l'intérieur de celle-ci.

Il s'ensuit qui l'installation conforme à l'invention pour la préparation, de préference par voie discontinue, de colles d'amidon, notamment pour la fabrication de carton ondulé et qui comprend essentiellement une enceinte d'axe sensiblement vertical équipée de moyens d'agitation agissant à un niveau inférieur de l'enceinte ainsi que de moyens d'alimentation de celle-ci en tous le constituants de la colle à fabriquer et notamment d'amidon mis en oeuvre à l'état sec sous forme de poudre acheminée suivant une direction sensiblement parallèle à l'axe vertical de l'enceinte jusqu'au niveau des moyens d'agitation grâce à des moyens pneumatiques par une tuyauterie qui, depuis un niveau supérieur de l'enceinte, est coudée vers le bas, est caractérisée par le fait qui la tuyauterie par laquelle est acheminé l'amidon, traverse la paroi de l'enceinte depuis l'extérieur vers l'intérieur de celle-ci à un niveau proche de la partie inférieure de l'enceinte et voisin de moyens d'agitation comportés par celle-ci.

Selon un mode de réalisation avantageux de la susdite installation, la tuyauterie d'alimentation en amidon pulvérulent comporte une partie sensiblement parallèle à l'axe de l'enceinte et située à l'extérieur de celle-ci, cette partie s'étendant depuis un niveau situé au-dessus du niveau le plus élevé que la colle peut atteindre dans l'enceinte jusq'à une partie terminale sensiblement horizontale, traversant la paroi de l'enceinte de l'extérieur vers l'intérieur et débouchant à un niveau voisin des moyens d'agitation, de préférence tangentiellement au cercle décrit par les extrémités de ceux, ladite tuyauterie comportant, selon un mode de réalisation avantageux de l'invention, le plus près possible de l'enceinte mais à l'extérieur de cette dernière, des moyens d'ouverture et de fermeture du passage de l'amidon.

L'invention vise encore d'autres dispositions qui s'utilisent de préférence en même temps et elle pourra, de toute façon, être bien comprise à l'aide du complément de description qui suit et des exemples, lesdits complément de description et exemples, qui sont illustrés par le dessin dans lequel:
la figure 1 est une coupe schématique en élévation d'une installation établie conformément à l'invention et
la figure 2, une vue schématique en plan, avec parties enlevées, selon II-II, figure 1,

étant donnés en rapport avec des modes de réalisation avantageux de l'invention.

Se proposant, par conséquent, d'établir, selon l'invention, une installation du genre en question, on s'y prend comme suit ou de façon analogue.

On fait comprendre à ladite installation essentiellement une enceinte d'axe sensiblement vertical XY, et globalement désignée par 1.

L'enceinte 1 comporte, comme connu, de moyens d'agitation, par exemple une turbine 2, maintenus au voisinage du fond 3 de l'enceinte par un arbre 4, sensiblement parallèle à l'axe XY et pouvant être entraîné en rotation par des moyens d'entraînement 5.

Toujours comme connu, cette enceinte qui repose par des éléments 6 sur les pesons 7 d'une bascule non montrée, peut être alimentée:
- en eau, par une canalisation 8,
- en soude, par une canalisation 9,
- en borax, par une canalisation 10 et
- en résine - pour la fabrication des colles résistantes-humides -, par une canalisation 11,

les canalisations, 8, 9, 10 et 11 étant reliées à des réservoirs non montrés des produits concernés.

L'introduction de l'amidon se fait par une tuyauterie globalement désignée en 12, disposée à l'extérieur de la cuve et sur laquelle sont montés des moyens pneumatiques non montrés, par exemple, un dispositif du type surpresseur, sous l'influence desquels l'amidon pulvérulent est acheminé vers l'enceinte.

Conformément à l'invention, la tuyauterie 12 traverse la paroi de l'enceinte 1 et pénètre à l'intérieur de celle-ci à un niveau situé dans la partie inférieure de celle-ci et voisin du niveau auquel setrouve disposée la turbine 2, c'est-à-dire à proximité du fond 3.

Avantageusement, l'extrémité 12a de la tuyauterie 12 débouche tangentiellement à la circonférence C décrite par la turbine, comme montré à la figure 2.

La dernière partie de la tuyauterie 12, par laquelle celle-ci pénètre à l'intérieur, est avantageusement constituée comme montré par un élément horizontal 12b et elle fait suite à une partie sensiblement verticale 12c qui elle-même est raccordée à un niveau supérieur à celui que peut atteindre la colle à l'intérieur de l'enceinte (pour éviter toute remontée accidentelle de la colle jusqu'au dispositif surpresseur), à une partie 12d qui relie l'ensemble au réservoir d'amidon non montré et qui comporte les moyens de supression non montrés.

Conformément à l'invention, la canalisation comporte des moyens d'ouverture et de fermeture du passage de l'amidon globalement montrés en 13 et qui sont disposés le plus près possible et, de préfe- rénce, à l'extérieur de l'enceinte 1; dans le mode de réalisation illustré par la figure 1, ils sont disposés sur la partie 12b.

Ces moyens d'ouverture et de fermeture 13 sont avantageusement constitués par une vanne d'isolement motorisée, par exemple du type vanne à boisseau sphérique.

Compte tenu du fait que l'enceinte qui repose sur les pesons 7 peut effectuer des mouvements verticaux (en raison de la charge) et horizontaux (en raison du transport pneumatique) d'amplitude limitée, on interpose avantageusement sur la partie 12c de la tuyauterie 12 un élément élastique 14 constitué, par exemple, par un élément de tuyauterie établi en élastomère, autorisant ces mouvements.

Pour l'éventualité d'un bouchage accidentel de la partie 12b de la tuyauterie 12 en aval de la vanne d'isolement 13, on prévoit au niveau du raccordement des parties 12b et 12c et dans le prolongement de la partie 12b un embout 15 comportant des moyens de fermeture 16 et autorisant, en position d'ouverture desdits moyens 16 et de la vanne 13, à procéder à un ramonage de la partie 12b.

Les installations de ce type sont destinées à travailler avec des charges comportant plusieurs centaines de kg d'amidon et plusieurs milliers de litres d'eau.

La mesure de ces quantités d'amidon et d'eau se fait à l'aide de la bascule à laquelle sont reliés les pesons 7.

La précision atteinte est facilement de l'ordre de 1%.

La mesure des quantités de soude, de borax et éventuellement de résine introduites, quantités qui sont de l'ordre de quelques kg ou de quelques dizaines de kg, est réalisé de préférence à l'aide de dispositifs de dosage volumétrique.

Le fonctionnement de l'installation, en ce qui concerne les moyens d'introduction dans l'enceinte de l'amidon pulvérulent, comporte la séquence d'opérations suivante:
- mise en service du dispositif surpresseur maintenant un débit constant et établissement dans la tuyauterie 12 d'une pression comprise entre 10⁴ et 6'104 Pa et, de préférence, entre 2.104 et 3· 1µ° Pa, limitée par des moyens du type clapet taré comportés par le dispositif surpresseur;
- ouverture, généralement après quelques secondes de préférence 2 à 3 secondes, de la vanne d'isolement motorisée 13, l'air débouchant dans la cuve 1 et la pression s'établissant dans la tuyauterie 12 à une valeur qui est généralement dans la pratique de l'ordre de 10⁴ à 3· 10⁴ Pa; la tuyauterie étant sous pression, il n'y a pas de remontée de liquide;
- ouverture du distributeur d'amidon pulvérulent, débouchant dans la tuyauterie 12, en aval du dispositif surpresseur et introduction de l'amidon dans l'enceinte 1 sous une pression de l'ordre de 5· 10⁴ à 6_{'} 10⁴ Pa au niveau de la turbine 2;
- arrêt du distributeur dès que la quantité désirée d'amidon a été introduite;
- introduction dans l'enceinte 1, sous la pression de l'air, de l'amidon restant dans la tuyauterie 12; lorsque tout l'amidon a été chassé dans l'enceinte 1, la pression dans la tuyauterie 12 retombe à un valeur proche de celle qu'elle avait avant le début de la mise en route du distributeur d'amidon;
- fermeture de la vanne d'isolement;
- arrêt du dispositif surpresseur.

Pour fixer les idées, on signale que le installations du genre en question, établies conformément à l'invention, permettent la préparation de différents types usuels de colles pour l'industrie papetière (en particulier des colles du type Stein-Hall, des colles du type no-carrier et des colles réstistantes-humides).

A titre d'exemple, on indique ci-après la préparation d'une colle du type Stein-Hall.

Dans ce cas, le dispositif d'introduction d'amidon pulvérulent est actionné deux fois suivant la séquence indiquée plus haut.

En effet, la partie primaire et la partie secondaire de la colle du type Stein-Hall sont préparées successivement dans l'enceinte 1.

On procède comme suit:
- introduction dans la cuve 1 de 1000 litres d'eau par la canalisation 8,
- introduction, sous agitation réalisée par une turbine du type défloculeuse à une vitesse de 1500 tours/minute, de 100 kg d'amidon de maïs par la tuyauterie 12 suivant la séquence décrite plus haut,
- chauffage du mélange eau-amidon jusqu'à une température comprise entre 30 et 50°C par de la vapeur vive introduite in situ,
- introduction par la tuyauterie 12 de 30 litres d'une solution de soude à 400 g/I, maintien de l'agitation pendant 10 à 15 minutes; il se produit une gélatinisation rapide de l'amidon se traduisant par valeur de 0,2 à 0, 5 Pa/s à la fin des 10 à 15 minutes;
- addition de 1500 litre d'eau,
- introduction par la tuyauterie 12, de 550 kg d'amidon selon la séquence décrite plus haut, l'agitation étant maintenue constante,
- introduction, par la canalisation 10, de 8 kg de borax, l'agitation étant maintenue pendant 10 à 15 minutes, la colle étant alors prête à l'emploi et présentant une viscosité Stein-Hall de 50 à 70 secondes.

De cette manière, par la mise en oeuvre de l'installation conforme à la présente invention, il a été possible d'effectuer plus de 200 préparations de colles, en particulier du type Stein-Hall, sans voir apparaître l'engorgement habituellement rencontré dans les installations conforme à l'art antérieur qui nécessitent un décolmatage après environ 30 à 50 préparations et parfois dès la 10ème opération.

Ceci étant et quel que soit le mode de réalisation adopté, on dispose ainsi d'une installation du genre en question dont les caractéristiques résultent suffisamment de ce qui précède pour qu'il soit inutile d'insister à ce sujet et qui présentent, par rapport à celles qui existent déjà, les avantages indiqués plus haut.

De plus, les colles d'amidon préparées conformément à la présente invention peuvent être utilisées dans toutes les industries où des colles à base d'amylacé sont habituellement employées.

## Revendications

1. Installation pour la préparation, de préférence par voie discontinue, de colles d'amidon, notamment pour la fabrication de carton ondulé comprenant essentiellement une enceinte ( 1 ) d'axe sensiblement vertical (X, Y) équipée de moyens d'agitation (2) agissant à un niveau inférieur de l'enceinte ainsi que de moyens d'alimentation de celle-ci en tous les constituants de la colle à fabriquer et notamment d'amidon mis en oeuvre à l'état sec sous forme de poudre acheminée suivant une direction sensiblement parallèle à l'axe vertical de l'enceinte jusqu'au niveau des moyens d'agitation grâce à des moyens pneumatiques par une tuyauterie ( 12) qui, depuis un niveau supérieur de l'enceinte, est coudée vers le bas, laquelle installation est caractérisée par le fait que la tuyauterie (12) par laquelle est acheminé l'amidon, traverse la paroi de l'enceinte depuis l'extérieur vers l'intérieur de celle-ci à un niveau proche de la partie inférieure de l'enceinte (1) et voisin des moyens d'agitation (2) comportés par celle-ci.

2. Installation selon la revendication 1, caractérisée par le fait que la tuyauterie (12) d'alimentation en amidon pulvérulent comporte une partie (12c) sensiblement parallèle à l'axe de l'enceinte et située à l'extérieur de celle-ci, cette partie s'étendant depuis un niveau situé au-dessus du niveau le plus élevé que la colle peut atteindre dans l'enceinte jusq'à une partie terminale sensiblement horizontale (12b), traversant la paroi de l'enceinte de l'extérieur vers l'intérieur et débouchant à un niveau voisin de moyens d'agitation (2), de préférence tangentiellement au cercle (C) décrit par les extrémités de ceux-ci, ladite tuyauterie comportant, le plus près possible de l'enceinte mais à l'extérieur de cette dernière, des moyens (13) d'ouverture et de fermeture du passage de l'amidon.

3. Installation selon la revendication 2, caractérisée par le fait que la partie (12c) sensiblement parallèle à l'axe (X, Y) de l'enceinte (1) et située à l'extérieur de celle-ci de la tuyauterie d'alimentation en amidon pulvérulent, comporte un élément elastique (14) autorisant des mouvements verticaux de la cuve.

4. Installation selon l'une des revendications 2 et 3, caractérisée par le fait que la partie terminale (12b) sensiblement horizontale et traversant la paroi de l'enceinte (1) de l'extérieur vers l'intérieur de la tuyauterie d'alimentation (12) en amidon pulvérulent, comporte des moyens de fermeture (16) et une vanne (13) qui, en position d'ouverture, permettent le ramonage de cette partie horizontale (12b) de la tuyauterie (12).

## Patentansprüche

1. Vorrichtung zum Bereiten von Stärkekleister, insbesondere von Stärkekleister zur Erzeugung von Wellpappe, vorzugsweise auf diskontinuierlichem Wege, welche Vorrichtung im wesentlichen einen Behälter (1) mit im wesentlichen vertikaler Achse (X, Y) umfasst, wobei dieser Behälter mit Rühreinrichtungen (2) ausgestattet ist, die auf einem unteren Niveau des Behälters zum Einsatz gelangen, sowie mit Einrichtungen zum Beschicken dieses Behälters mit sämtlichen Bestandteilen des zu bereitenden Kleisters, und insbesondere mit der im trockenen Zustand in Pulverform eingesetzten Stärke, ausgestattet ist, wobei dieses Stärkepulver in einer Richtung befördert wird, die im wesentlichen parallel zur Vertikalachse des Behälters verläuft, und wobei die Beförderung dieses Stärkepulvers bis zu dem Niveau der Rühreinrichtungen mit Hilfe pneumatischer Einrichtungen über eine Rohrleitung (12) erfolgt, welche Rohrleitung von einer Höhe über dem Behälter ausgehend nach unten zu knieförmig abgebogen ist, welche Vorrichtung dadurch gekennzeichnet ist, dass die Rohrleitung (12), über welche die Stärke zugeführt wird, die Behälterwand von der Aussenseite dieser Wand zur Innenseite derselben auf einer Höhe durchsetzt, welche sich in der Nähe des unteren Teiles des Behälters (1) und benachbart zu den im Behälter enthaltenen Rühreinrichtungen (2) befindet.

2. Vorrichtung nach Anspruch 1, daduch gekennzeichnet, dass die für die Zufuhr von pulverförmiger Stärke dienende Rohrleitung (12) einen Teil (12c) umfasst, der im wesentlichen parallel zur Achse des Behälters verläuft und asserhalb dieses Behälters gelegen ist, wobei sich dieser Teil von einer Höhe aus, die oberhalb des höchsten, von dem Kleister im Behälter erreichbaren Niveaus gelegen ist, bis zu einem im wesentlichen horizontalen Endteil (12b) erstreckt, welcher Endteil die Behälterwand von aussen nach innen durchsetzt und auf einer Höhe einmündet, die benachbart zu den Rühreinrichtungen (2) gelegen ist, und wobei dieser Endteil vorzugsweise tangential in Bezug auf den von den äussersten Endpunkten der Rühreinrichtungen beschriebenen Kreis (C) einmündet, und wobei die genannte Rohrleitung Einrichtungen (13) zum Öffnen und Schliessen der Stärkezufuhr aufweist, welche Einrichtungen (13) so nahe wie möglich zum Behälter, aber ausserhalb desselben, gelegen sind.

3. Vorrichtung nach Anspruch 2, dadurch gekennzeichnet, dass der im wesentlichen parallel zur Achse (X, Y) des Behälters (1) verlaufende und ausserhalb desselben gelegene Teil (12c) der für die Zufuhr von pulverförmiger Stärke dienenden Rohrleitung ein elastisches Element (14) enthält, welches Vertikalbewegungen des Behälters ermöglicht.

4. Vorrichtung nach einem der Ansprüche 2 und 3, dadurch gekennzeichnet, dass der im wesentlichen horizontal verlaufende und die Wand des Behälters (1) von aussen nach innen durchsetzende Endteil (12b) der für die Zufuhr von pulverförmiger Stärke dienenden Rohrleitung (12) Verschlusseinrichtungen (16) und ein Ventil (13) umfasst, welche in der Offenstellung ein Reinigen dieses horizontalen Teiles (1 2b) der Rohrleitung (12) ermöglichen.

## Claims

1. Installation for the preparation, preferably discontinuously, of starch glues, particularly for the manufacture of corrugated cardboard comprising essentially a vessel (1) with substantially vertical axis (X, Y) equipped with stirring means (2) acting at a lower level of the vessel as well as means for supplying the latter with all constituents of the glue to be manufactured and particularly with starch employed in the dry state in the form of powder led in a direction substantially parallel to the vertical axis of the vessel to the level of the stirring means by pneumatic means by a piping (12) which, at a level above the vessel, is cranked to the bottom which installation is characterized by the fact that the piping (12) through which the starch arrives, passes through the wall of the vessel from the outside to the inside of the latter at a level close to the lower part of the vessel (1) and in the vici- nitiy of stirring means (2) included by the latter.

2. Installation according to claim 1, characterized by the fact that the piping (12 for the supply of powdered starch comprises a portion (12c) substantially parallel with the axis of the vessel and situated outside the latter, this portion extending from a level situated above the highest level that the glue can reach in the vessel to a substantially horizontal terminal portion (12b), passing through the wall of the vessel from the outside to the inside and opening at a level close to the stirring means (2), preferably tangentially to the circle (C) described by the ends of the latter, said piping comprising, as close as possible to the vessel but outside the latter, means (13) for opening and closing the passage of the starch.

3. Installation according to claim 2, characterized by the fact that the portion (12c) substantially parallel with the axis (X, Y) of the vessel (1) and situated outside the latter of the powdered starch supply piping comprises an elastic element (14) which permits vertical movements of the vessel.

4. Installation according to one of the claims 2 and 3, characterized by the fact that the terminal part (12b) substantially horizontal and passing through the wall of the vessel (1) from the outside to the inside of the powdered starch supply piping (12), comprises closure means (16) and a valve (13), which, in open position, permit the racking out of the horizonal part (12b) of the piping (12).
